# EUROPÄISCHE PATENTSCHRIFT

(11) **EP 0 075 806 B1**
(45) Veröffentlichungstag und Bekanntmachung des Hinweises auf die Patenterteilung: **12.12.1984**
(21) Anmeldenummer: 82108612.1
(22) Anmeldetag: 17.09.1982
(51) Int. Cl.: E06B 11/00, E05F 15/12

(54) **Schwenktüranordnung für Durchgangsanlagen**
Pivoting gate equipment for passageways
Agencement de porte pivotante pour installation de passage

(30) Priorität: 25.09.1981 DE 3138201; 05.10.1981 DE 8129110 U; 21.10.1981 DE 3141749; 02.08.1982 DE 3228777
(43) Veröffentlichungstag der Anmeldung: 06.04.1983
(73) Patentinhaber: Rudolf Wanzl KG., D-8874 Leipheim (DE)
(72) Erfinder: Wanzl, Rudolf, D-8874 Leipheim (DE); Ertle, Karl, Ing. grad., D-7909 Langenau (DE); Bischof, Peter, D-8870 Günzburg (DE)
(74) Vertreter: Ernicke, Hans-Dieter, Dipl.-Ing.

## Beschreibung

Die Erfindung bezieht sich auf eine Schwenktüranordnung für Durchgangsanlagen mit einer berührungslos wirkenden Personenabtasteinrichtung zur Betätigung eines elektromotorischen Schwenktürantriebes, bei der innerhalb eines am Boden verankerten, aufrecht stehenden rohrförmigen Gehäuses die Lagerung des Türflügels, seine Antriebswelle mit einem Schwenkgetriebe sowie der drehrichtungsumkehrbare Elektromotor mit einer Überlastsicherung angeordnet sind sowie ein unter Federdruck stehendes, bei einem bestimmten Drehmoment sich lösendes Gesperre zwischen einem mit dem Türflügel und einem mit dem Gehäuse verbundenen teil vorgesehen ist.

Eine solche Anordnung ist beispielsweise durch das DE-U-8 107 649 bekanntgeworden. Sie wird vorwiegend in Selbstbedienungsgeschäften oder anderen, der Öffentlichkeit zugänglichen Einrichtungen eingesetzt und dient zur Lenkung von Besucherströmen. Die Schwenktüren geben den Durchgang dann frei, wenn durch einen Impuls, der von einer Person, etwa bei Durchschreiten eines Lichtstrahles oder beim Betreten einer Kontaktmatte ausgelöst wird, der Elektromotor und damit der Antriebsmechanismus in Bewegung gesetzt wird. Nach einer bestimmten Zeit schließt dann die Schwenktüre selbsttätig wieder den Durchgang.

Bei der bekannten Schwenktüre hat sich gezeigt, daß die relativ vielen Schweißverbindungen insgesamt zu einem enormen Schweißverzug führen, was sich auf die zur einwandfreien Funktion der Schwenktüre notwendige parallele Lage der einzelnen Bauteile zueinander nachteilig auswirkt, insbesondere was das Fluchten der einzelnen Achsen für Motorabtriebswelle, Getriebeantriebs- und Getriebeabtriebswelle betrifft. Durch das Befestigen des Elektromotors an einer am Gehäuse angeschweißten Platte können sich Differenzen in der Lage von Motorabtriebswelle und Getriebeantriebswelle ergeben, die sich schädigend auf die Lager der genannten Wellen auswirken. Ähnliches trifft zu bei dem im schwenkbaren Rohr befindlichen Getriebe und bei der Lagerung im oberen Gehäuseabschluß. Auftretende Schäden können nur nach völliger Demontage der gesamten Säule behoben werden. Darüber hinaus erschwert diese Verbindungsweise den Zusammenbau solcher Schwenktüren.

Es hat sich ferner als nachteilig erwiesen, daß, um die Menge der Schweißverbindungen einzusparen, gewisse, die beweglichen Bauelemente tragenden Teile von außen her mit dem Außenmantel von unterem Gehäuse und/oder des Schwenkteiles durch Verschrauben gesichert werden müssen. Handelsübliche Linsensenkkopfschrauben sind aufgrund ihrer Formgebung nicht in der Lage, die Senkbohrungen an den zylindrischen Außenmänteln übergangsfrei zu schließen. Entweder ergeben sich kleine Öffnungen zwischen dem Schraubenkopf und dem Außenmantel, oder Bereiche der Schraubenköpfe stehen über die Begrenzung der Außenmäntel hinaus. In beiden Fällen erschwert dies das Rei nigen der in verchromter, also hochglänzender Ausführung gestalteten Schwenktüren Zudem leidet die ästhetische Wirkung.

Der Erfindung liegt daher die Aufgabe ztigrurₗ - de, die Anordnung der Bauteile im Innenraum der Schwenktürsäule so zu verändern und zu vereinfachen, daß unter weitgehender Meidung von Schweißstellen eine rasche Montage und Demontage möglich ist, wobei von außen her zumindest am Gehäuse sowie am dazu koaxialen Rohr des Türflügels keine Befestigungselemente sichtbar sein sollen.

Diese Aufgabe wird durch die kennzeichnenden Merkmale des Anspruches 1 gelöst.

Wesentlicher Vorteil der erfindungsgemäßen Anordnung ist die Vormontage der Antriebs- und Getriebeteile in einem säulenförmigen Block, der zentrierend in dem Gehäuse der Schwenktürsäule angeflanscht werden kann, wozu lediglich kleine Flanschansätze an der Gehäuseinnenseite angeschweißt zu werden brauchen, die keinen Schweißverzug zu Lasten der Genauigkeit und Gängigkeit des Antriebs verursachen. Ein weiterer wesentlicher Vorteil der Erfindung besteht in der erheblichen Montageerleichterung beim Anordnen der Türflügel auf dem Gehäuse, weil das Rohr des Türflügels lediglich auf die Antriebswelle aufgeschoben zu werden braucht und dabei gleichzeitig in die drehschlüssige Verbindung mit der Antriebswelle über die Paniksicherung gelangt, die damit auf einfache Weise eine Doppelfunktion übernimmt. Mit der erfindungsgemäßen Konzeption gelingt es, die Befestigungselemente innerhalb der Türsäule anzuordnen und damit deren Außenfläche frei von Bohrungen, Schrauben und dgl. zu halten.

Mit den Merkmalen der Unteransprüche 2 bis 6 gelingt es, die Befestigung der die Türsäule nach oben abschließenden Gehäusekappe intern am Gehäuse zu verbessern, so daß an die Gehäusekappe Holme zur Bildung eines Geländers angeschlossen werden können, was die Standsicherheit wesentlich verbessert.

Das Schwenkgetriebe nach den Unteransprüchen 7 bis 11 zeichnet sich durch Einfachheit der Bauteile, leichte Montagefähigkeit und durch Selbstblockierung in den Endstellungen des Türflügels aus, wodurch das Nachschwingen der Türflügel verhindert, aber eine Öffnung über die Paniksicherung nicht ausgeschlossen wird. Diese in den Unteransprüchen 13 bis 16 offenbarte Paniksicherung vermittelt sowohl die Drehschlüssigkeit von Antrieb und Türflügel im normalen Betriebsfall als auch die gewaltsame Türöffnung im Notfall, ohne Antrieb und Getriebe in Mitleidenschaft zu ziehen. Ihr Vorteil liegt auch darin, auf einfachste Weise beim Aufsetzen des Türflügelrohres in Wirkungsbereitschaft gesetzt zu werden.

Weil für Durchgangsanlagen die Verwendung zylinderförmiger Rohre am ansprechendsten ist, bietet die Erfindung mit der Lehre des Unteranspruches 17 auch die Lösung, die in diesem Falle besonders sichere Erkennung der Passanten bzw. der Einkaufswagen mit Hilfe der Personenabtasteinrichtung trotz der ungünstigeren Reflexionsmöglichkeiten des Lichtstrahles zu gewährleisten.

Einzelheiten der Erfindung sind in der Zeichnung schematisch und beispielsweise dargestellt. Es zeigt
Fig. 1 eine perspektivische Ansicht einer mit Schwenktüren versehenen Durchgangsanlage,
Fig. 2 einen Vertikalschnitt durch einen Türpfosten einer Schwenktüre,
Fig. 3 einen Horizontalschnitt nach der Linie 111-111 durch den Türpfosten gem. Fig. 2,
Fi.g.4 eine Schaltung für eine elektrische Steuerung des Schwenkantriebes,
Fig. 5 und 6 Vorderansicht und Draufsicht einer Personenabtasteinrichtung,
Fig. 7 bis 9 Längsschnitt und Querschnitte durch eine Paniksicherung und
Fig. 10 und 11 Teillängsschnitte durch verschiedene Flanschverbindungen für die Gehäusekappe gem. Fig. 2.

In Fig. 1 erkennt man eine Durchgangsanlage, bestehend aus zwei sich gegenüber stehenden Schwenktüren 1, deren Türflügel 5 in geschlossenem Zustand auf einer gemeinsamen vertikalen Ebene angeordnet sind. Mit den Schwenktüren 1 ist eine berührungslos wirkende Personenabtasteinrichtung in Form einer Lichtschranke 2 verbunden. Die Personenführungsanlage kann auch so ausgebildet sein, daß nur eine Schwenktüre 1 vorgesehen ist und sich anstelle der zweiten Schwenktüre ein Pfosten befindet, an welchem die Lichtschranke 2 ebenfalls befestigbar ist. Schreitet eine Person in Pfeilrichtung durch den Lichtstrahl der Lichtschranke 2, öffnen sich die Türflügel 5 in Durchgangsrichtung und schließen automatisch nach Ablauf einer bestimmten Zeit. Die Schwenktüren 1 können ferner je eine »Paniksicherung« aufweisen, die es erlaubt, im Panikfalle die Türflügel 5 entgegengesetzt zur Durchgangsrichtung unter Aufbietung einer bestimmten Kraft zu öffnen. Lage und Anordnung der »Paniksicherung« sind später beschrieben.

Im einen Pfosten 3 ist eine später beschriebene Sendediode 6 angeordnet, die mit einem im gegenüberliegenden Pfosten 4 befindlichen Reflektor 7 zusammenwirkt. Über Holme 8 sind die Pfosten 3, 4 mit Gehäusekappen 9 der beiden Türpfosten 10, 11 fest verbunden, die ein am Boden fest verankertes Gehäuse 12 und ein daran drehbar gelagertes Rohr 13 aufweisen, an dem die Türflügel 5 befestigt sind. Die Gehäusekappe 9 und das Gehäuse 12 weisen eine durch das Rohr 13 verlaufende lösbare Flanschverbindung auf. Ein Elektromotor mit Schwenkgetriebe so wie die Lagerung für die Türflügel 5 sind innerhalb des Gehäuses bzw. des Rohres 13 vorgesehen.

Die Pfosten 3, 4 sowie 10, 11 bestehen aus im Querschnitt kreisförmigen Rohren, an deren Au- ßenmantelflächen möglichst keine Verbindungsmittel für die innerhalb der Rohre angeordneten Bauteile erkennbar sein sollen.

Fig. 2 zeigt die einzelne Schwenktüre 1 gemäß Fig. 1 im Schnitt. Sie besteht im wesentlichen aus einem am Boden verankerten, zylinderförmigen unteren Gehäuse 12, einem auf gleicher Achse 14 nach oben sich anschließenden, über ein Schwenkgetriebe 15 bewegbares, zylinderförmiges Rohr 13 mit daran befestigtem Türflügel 5 und aus einer über dem Rohr 13 angeordneten Gehäusekappe 9. Innen- und Außendurchmesser des Gehäuses 12, des Rohres 13 und der Gehäusekappe 9 sind dabei gleich groß. Im unteren Bereich des Gehäuses 12 befindet sich ein Elektrogetriebemotor 16, dessen Abtriebswelle 17 drehschlüssig, beispielsweise mittels einer Steckverbindung 18, mit einer Welle 19 gekuppelt ist.

Eine Lagerhülse 20 trägt eine mit dem Getriebemotor 16 verbundene Schale 21, die einseitig ausgespart ist, damit die Steckverbindung 18 gegen axiale Bewegung gesichert werden kann.

Die Welle 19 ist in einem Abstand zur Schwenkachse 14 in einer mit einer Flanschplatte 22 verbundenen Lagerhülse 20 geführt. Ein an der Welle 19 außermittig angeordneter nach oben strebender Zapfen 23 trägt ein Rillenkugellager 24, das in einer waagerecht angeordneten, gabelartigen Kulisse 25 so bewegbar ist, daß die Kulisse 25 oszillierend schwenkt, wenn der Zapfen 23 und damit das Rillenkugellager 24 eine Kreisbahn beschreiben. Die Kulisse 25 ist mittels einer waagerecht angeordneten Innensechskantschraube 26, welche in eine von vier in einer Antriebswelle 27 auf gleicher Ebene angeordnete Gewindebohrungen 28 führt, befestigt. Je nach Wahl der Gewindebohrungen 28, kann bei gleichbleibender Ausgangslage der Kulisse 25 der Schwenkbereich oder die Schwenkrichtung des Türflügels 5 geändert werden. Dies ist bei Personenführungsanlagen mit zwei Schwenktüren 1 von Vorteil, da sich in diesem Falle die Türflügel 5 gegenläufig öffnen und schließen. Die Schwenktüren 1 unterscheiden sich nur in montierter, nicht jedoch in bauteilemäßiger Hinsicht. Die Kulisse 25 sitzt also verdrehsicher am unteren Ende der Antriebswelle 27, so daß diese die gleiche Schwenkbewegung wie die Kulisse 25 ausführt. Diese Schwenkbewegung wird auf das Rohr 13 und auf den am Rohr 13 angeordneten Türflügel 5 in später beschriebener Weise übertragen. Die Antriebswelle 27 ist auf zwei Kugellagern 29 gelagert. Ein weiteres Lager 30 für das obere Ende der Antriebswelle 27 befindet sich in der Gehäusekappe 9, wobei das Lager 30 und die Lagerung 31 der Antriebswelle 27 durch einen Steg 32 lösbar miteinander verschraubt sind. Die Gehäusekappe 9 bleibt somit beim Schwenken des Türflügels 5 in ihrer vorgesehenen starren Lage, sie kann nicht mitschwenken.

Von der Wandung des Rohres 13. ragt ein Steg 33 nach innen vor, in dessen Bohrung 34 die Antriebswelle 27 geführt ist. Außerdem ist auf der Antriebswelle 27 eine fest mit dem Rohr 13 verbundene, beispielsweise angeschweißte Nabe 35 geführt, die eine später beschriebene Paniksicherung 36 enthält. Diese greift mit einem Rastelement 37 in eine längs einer Mantellinie verlaufende Vertiefung 38 der Antriebswelle 27 ein und führt somit zu einer drehschlüssigen Verbindung des Türflügels 5 und seinem Rohr 13 mit der Antriebswelle 27.

Die gesamten Antriebsteile 16, 19, 21 mit ihren Lagerungen 20, 21 und 31 sind somit als säulenförmige Baueinheit an der Flanschplatte 22 angeordnet bzw. befestigt, so daß diese Baueinheit außerhalb des Gehäuses 12 vormontiert werden kann. Die Flanschplatte 22 ist an der Gehäuseinnenwand zentriert geführt und wird an Flanschansätzen 39 festgeschraubt, die mit dem Gehäuse 12 stellenweise verschweißt sind. In F i g. 2 ist nur ein Flanschansatz 39 dargestellt. Andere Flanschansätze sind in Distanz zur Lagerhülse 20 vorgesehen.

Auf diese nunmehr mit dem Gehäuse 12 fest verbundene Baueinheit läßt sich das Rohr 13 mit den daran befestigten Türflügeln 5 von oben her aufsetzen, wobei der Steg 33 und die Nabe 35 sich an der Antriebswelle 27 führen. Daraufhin wird die Gehäusekappe 9 mit ihrem Lager 30 auf den stirnseitigen Zapfen der Antriebswelle 27 aufgeschoben und über den Steg 32 mit der Lagerung 31 verschraubt. Die Gehäusekappe 9 weist stirnseitig eine von ihr abnehmbare Abschlußhaube 40 auf, die bei Abnahme freien Zugang zu der Stegverflanschung 32 zuläßt. Man erkennt also, daß der gesamte Türpfosten 10, 11 keine von außen sichtbaren Befestigungselemente aufzuweisen braucht und damit keine Angriffsflächen für Korrosion oder Staubablagerungen und dgl. bietet.

Die Bewegung des Türflügels 5 erfolgt so lange, bis das auf dem Zapfen 23 angeordnete Rillenkugellager 24, gemäß Fig. 3, an einem Anschlag 41, welcher zweckmäßigerweise durch einen von der Antriebswelle 27 mittig nach unten strebenden Ansatz gebildet ist, aufläuft. In dieser Lage bildet die Verbindungslinie A-B, welche durch die Mittelachsen von Zapfen 23 und Antriebswelle 27 führt und die Verbindungslinie zwischen B und C, die die Mittelachse der Kulisse 25 bildet, einen rechten Winkel. In dieser Anordnung liegt bekanntlich eine sog. Totpunktlage vor, welche verhindert, daß die Kulisse 25 über den Türflügel 5 und die Getriebeabtriebswelle 27 bewegt werden kann. Der Türflügel 5 ist somit in dieser Lage festgelegt. Es ist zweckmäßig, durch Ausnützen der Totpunktlagen den Türflügel 5 in beiden Endlagen, also in Öffnungs-und Schließstellung zu verriegeln. Es ist jedoch auch denkbar, die Kinematik der betreffenden Teile so auszubilden, daß der Türflügel 5 nur in Schließstellung von selbst verriegelt ist. Zu diesem Zweck ist in der Kulisse 25 eine Arretierkugel 42 geführt und von einer Blattfeder 43 angedrückt, welche in Distanz zur Achse A-B auf den Umfang des Rillenkugellagers 24 schnappverschlußartig einwirkt. Der beim Auftreffen des Kugellagers 24 auf den Anschlag 41 entstehende Rückstoß wird somit von diesem Gesperre 42, 43 aufgefangen. Der Türflügel 5 kann demnach nicht nachschwingen.

Die Form der Kulisse 25 und die Kreisbahn des Zapfens 23 mit Rillenkugellager 24 sind im Ausführungsbeispiel konstruktiv so aufeinander abgestimmt, daß der Zapfen 23 eine Kreisbogenbahn von 270" durchmißt, um damit einen Schwenkbereich der Kulisse 25 und des Türflügels 5 um 90° zu veranlassen. Dabei ist die Lauf zeit eines gemäß Fig. 1 am Pfosten 3 untergebrachten Zeitrelais für die Steuerung des Elektromotors 16 etwas länger als die Zeit in der sich die Kulisse 25 um 90° dreht. Dies hat den Vorteil, daß die Kulisse 25 beim Anstoßen des Kugellagers 24 an den Anschlag 41 nicht zurückfedert, also nicht nachschlägt, weil durch das begrenzte Weiterdrehen der Abtriebswelle 17 des Elektro motors 16 eine Kraft auf die Kulisse 25 einwirkt, welche bestrebt ist, die Drehung der Kulisse 25 in der vorgesehenen Richtung weiterzuführen.

Die beim Anstoßen des Kugellagers 24 an den Anschlag 41 vom Elektromotor 16 für die erwähnte begrenzte Zeit abgegebene Energie wird in unschädlicher Weise in Wärme umgewandelt. Wird der Türflügel 5 während des Schwenkvorganges angehalten oder entgegen der vorgesehenen Schwenkrichtung gedrückt, dreht sich der Elektromotor 16 ebenfalls bis zu seinemautomatisch gesteuerten Stillstand weiter. Es empfiehlt sich, einen kurzschlußfesten Elektromotor 16 einzusetzen.

Fig. 4 zeigt in vereinfachter Weise ein Blockschaltbild eines Zeitrelais 44 mit daran angeschlossener Lichtschranke 2. Die Lichtschranke 2 weist in bekannter Weise eine Steuerungseinheit 45, eine Sendediode 46, einen Fototransistor 47 sowie eine Optik48 und einen Spiegel 49 auf, der die von der Optik 48 ausgesandten Licht strahlen reflektiert. Mit der Lichtschranke 2 ist auf elektrischem Wege und in digitaler Weise das Zeitrelais 44 verbunden. Dieses besteht aus einem ersten Zeitglied 50, welches nach Erhalt eines von der Lichtschranke 2 ausgesandten elektrischen Impulses den eigentlichen Steuerungsvorgang einleitet. An das Zeitglied 50 schließt sich sowohl ein zweites Zeitglied 51, welches die Laufzeiten des Elektromotors 16 bestimmt, als auch eine Auswahl-Elektronik 52 mit einer Triac-Steuerung 53 an, welche die Drehrichtung des Elektromotors 16 festlegt. Über die Triac-Steuerung 53 sind die Wicklungen 54 für Rechts- und Linkslauf des Elektromotors 16 mit der Auswahl-Elektronik 52 verbunden. Sämtliche elektronischen Bauteile, die zur Bildung der Lichtschranke 2 und des Zeitrelais 44 erforderlich sind, gehören zum Stand der Technik. Sie sind deshalb in ihrer Ausführung und schalttechnischen Anordnung, die ja viele Varianten zuläßt, nicht näher beschrieben und dürfen als bekannt vorausgesetzt werden.

In unbenutztem Zustand der Schwenktüre 1 ist der Lichtstrahl der Lichtschranke 2 nicht unterbrochen. Der im elektronischen Sinne sog. Aus- im Zustand »logisch 1«. Wird jedoch der Lichtstrahl unterbrochen, so geht der Ausgang 55 auf »logisch 0« und startet das erste Zeitglied 50, wobei der Ausgang 55 des Zeitgliedes 50 sowohl mit seiner positiven wie auch negativen Flanke das zweite Zeitglied 51, welches die Laufzeiten des Elektromotors 16 bestimmt, startet. Zugleich steuert das Zeitglied 50 statisch die Auswahl-Elektronik 52 an, welche die jeweilige Laufrichtung des Elektromotors 16 bestimmt. Der Ausgang 56 des Zeitgliedes 50 und der Ausgang 54 des Zeitgliedes 51 sind mit einer »UND-Funktion« verknüpft, so daß die Laufzeit des Elektromotors 16 durch den Ausgang 54 des Zeitgliedes 51 und die jeweilige Drehrichtung durch den Ausgang 56 des Zeitgliedes 50 bestimmt wird. Diese Ansteuerung des Elektromotors 16 erfolgt dabei mittels Triacs 53. Die Zeitglieder 50, 51 sind so aufgebaut, daß sie jederzeit »retriggerbar« sind, d. h., auch wenn beispielsweise die Funktionszeit einer der beiden Zeitglieder 50, 51 schon zur Hälfte abgelaufen ist, kann dieses neu gestartet werden, ohne daß sich der logische Zustand an dessen Ausgang 56 oder 54 ändert, bis wieder die ganze Laufzeit der Zeitglieder 50, 51 verstrichen ist.

Anhand eines zeitlichen Ablaufes läßt sich die Wirkungsweise des Zeitrelais 44 beschreiben. Das Zeitglied 51 soll beispielsweise eine Laufzeit von 4 Sekunden aufweisen. Wenn nach Ablauf der dem Zeitglied 50 vorgegebenen Zeit über die Flanke am Ausgang 56 das Zeitglied 51 gestartet wird, schließt die Schwenktüre 1. Unterbricht jetzt eine Person nach 3 Sekunden den Lichtstrahl der Lichtschranke 2, so startet das Zeitglied 50 über seinen Ausgang 56 das Zeitglied 51 von neuem, d. h., es laufen noch zusätzlich 4 Sekunden (insgesamt also 7 Sekunden) ab, bevor sich der Ausgang 54 des Zeitgliedes 51 ändert. Nur so wird die Schwenktüre wieder ganz geöffnet. Die Restlaufzeit = Motorlaufzeit von Zeitglied 51 von 1 Sekunde würde dazu nicht genügen.

Es bleibt zu erwähnen, daß die Lage des Zeitrelais 44 in der Personenführungsanlage von sekundärer Bedeutung ist. Man kann das Zeitrelais 44, sofern es die Platzverhältnisse erlauben, auch an anderen statischen Teilen als im Ausführungsbeispiel vorgesehen, anordnen. Ebenso kann das Zeitrelais 44 in Personenführungsanlagen vorgesehen werden, deren Schwenktüren 1 beispielsweise rechteckigen oder quadratischen Querschnitt aufweisen, da die Gehäusequerschnittsform der Schwenktüren 1 keinen Einfluß auf die Lage oder konstruktive Gestaltung des Zeitrelais 44 ausüben.

Eine vorteilhafte Ausgestaltung der in den Fig. 1 und 4 beschriebenen Lichtschranke 2 ergibt sich aus Fig. 5 und 6. Fig. 5 zeigt die beiden Rohrpfosten 3, 4 und einen Einkaufswagen 59, der sich gerade zwischen den beiden Rohrpfosten 3, 4 befindet. Im links gezeigten Rohrpfosten 3 ist eine Öffnung 57 vorgesehen, durch die der von einer im Inneren des Rohrpfostens 3 angeordneten Sende- und Empfangseinheit 6 Sendediode erzeugte Lichtstrahl 58 hindurchführt. Am rechts im Bild gezeigten Rohrpfosten 4 ist ein Reflektor 7 angeordnet, der ein Teil des von der Sende- und Empfangseinheit 6 ausgestrahlten Lichtes reflektiert.

Ebenso wie in Fig. 5 erkennbar, veranschaulicht, Fig. 6 daß der von der Sende- und Empfangseinheit 6 ausgestrahlte Lichtstrahl 58 kegelförmig ist und im Bereich des Reflektors 7 eine wesentlich größere Fläche bildet als die Spiegelfläche des Reflektors 7. Es ist anhand der Zeichnung sehr gut vorstellbar, daß übliche montagebedingte Abweichungen der Rohrpfosten 3, 4 der Sende- und Empfangseinheit 6 oder des Reflektors 7 sich in keiner Weise auf die Funktionsfähigkeit der Lichtschranke 2 auswirken. Der Reflektor 7 befindet sich im Normalfalle immer im ausgestrahlten Lichtkegel 58. Der Lichtkegel 58 selbst erfaßt beim Durchfahren eines Einkaufswagens 59 durch den von den Rohrpfosten 3, 4 gebildeten Durchgang einen der am Drahtkorb 60 in bekannter Weise befindlichen vertikalen Stäbe, so daß auf dem Reflektor 7 eine Abschattung erfolgt. Diese Abschattung bewirkt in bekannter Weise das Auslösen eines elektrischen Impulses in der Sende- und Empfangseinheit 6 zum Zwecke des automatischen Öffnens einer Türe oder zum Betätigen eines Zählwerks.

Im Ausführungsbeispiel wird der kegelförmi-. ge Lichtstrahl 58 durch eine Sendediode mit einem Lichtaustrittswinkel von etwa 10 bis 15 Grad erzeugt. Als Lichtempfänger ist eine Fotodiode oder ein Fototransistor vorgesehen. Die Sendediode und die Fotodiode bzw. der Fototransistor bilden im wesentlichen zusammen die Sende-und Empfangseinheit 6. Als Reflektor 7 ist eine stark rückstrahlende Kunststoff-Folie vorgesehen. Die Rohrpfosten 3, 4 weisen gewöhnlich einen Durchmesser von 60 mm auf, während der Reflektor 7 etwa eine Abmessung von 16 x 100 mm besitzt. Der Abstand der beiden Rohrpfosten 3, 4 beträgt im Normalfalle 700 bis 1000 mm. Dabei ist der Durchmesser D des Lichtkegels 58 in einem Abstand von 700 mm von der Lichtquelle bereits wenigstens 120 mm groß. Die Fig. 2 in nur angedeutete Paniksicherung 36 ist in den Fig. 7 bis 9 in einem konkreten Ausführungsbeispiel beschrieben. In dem Teilschnitt des Rohres 13, an dem sich der Türflügel 5 befindet, ist der obere Teil der Antriebswelle 27 erkennbar, die in der mit dem Rohr 27 fest verbundenen Nabe 35 geführt ist.

Die Nabe 35 besteht aus einem vertikal angeordneten zylindrischen Abschnitt 61, welcher auf der Antriebswelle 27 gelagert und durch zwei Sicherungsringe 62 gegen axiale Bewegung gesichert ist, und einem rohrförmigen horizontal angeordneten Abschnitt 63, welcher mit seinem von der Achse der Antriebswelle 27 wegstrebenden Ende an die Innenwand des Rohres 13 angeschweißt ist. Auf gleicher waagrechter Achse wie der Abschnitt 63, jedoch von außen an das Rohr 13 angeschweißt, befindet sich ein Bolzen 64. Unterhalb des Bolzens 64 ist ein zweiter Bolzen 65 am Rohr 13 befestigt. Das Rohr 13 kann mit seinen beiden waagrechten Endabschnitten 66 auf die beiden Bolzen 64, 65 aufgesteckt und in bekannter Weise mit lösbaren Sicherungsmitteln befestigt werden. Durch den oberen Bolzen 64 und durch die Wand des Rohres 13 führt mittig und horizontal verlaufend eine Stellschraube 67, die zu einem im horizontalen Abschnitt 63 der Nabe 35 befindlichen Schubteil 68 weist und an dieses anstößt. Im Schubteil 68 befindet sich mittig eine Bohrung 69, in welche ein Zapfen 70 des Rastelementes 37 ragt. An den Zapfen 70 des Rastelementes 37 schließt sich ein Eingriffsabschnitt 71 an, der formschlüssig in die an der Mantelfläche der Antriebswelle 27 vorgesehene Vertiefung 38 eingreift, wobei die Vertiefung 38 mit ihrer Längsachse 72 parallel zur Achse der Antriebswelle 27 verläuft. Das Rastelement 37 wird über seinen Eingriffsabschnitt 71 mittels Federelemente in Form von Tellerfedern 73, die zwischen dem Schubstück 68 und dem Eingriffsabschnitt 71 entlang des Zapfens 70 gelagert sind, unter Vorspannung in die Vertiefung 38 gedrückt. Anstelle der Tellerfedern 73 kann auch eine Druckfeder vorgesehen sein.

Wird nun der Türflügel 5 bei geschlossenem und verriegeltem Zustand der Schwenktüre 1 unter Aufbietung der eingangs erwähnten Kraft entgegen der Öffnungsrichtung gedrückt, so gleitet das mittels eines Stiftes 74 gegen Verdrehen gesicherte Rastelement 37 aufgrund der durch den Türflügel 5 gebildeten Hebelwirkung aus der Vertiefung 38 heraus, wird dadurch in Richtung zum Schubteil 68 versetzt, wobei die Tellerfedern 73 etwas zusammengepreßt werden, und kann mit dem Rohr 13 um die in diesem Zustand feststehende Antriebswelle 27 geschwenkt werden. Dreht man den Türflügel 5 zurück in die ursprüngliche Position, so schnappt das Rastelement 37 aufgrund der von den Tellerfedern 73 erzeugten Vorspannung wieder selbsttätig in die Vertiefung 38 zurück, so daß in dieser Lage das Rohr 13 mit dem Türflügel 5 wieder über die Antriebswelle 27 angetrieben werden kann. Durch Drehen der Stellschraube 67 können die Tellerfedern 73 durch das Schubteil 68 mehr oder weniger zusammengedrückt und dadurch die auf das Rastelement 37 einwirkende Kraft oder Vorspannung verändert werden. Zu diesem Zweck braucht nur der Türflügel 5 von den Bolzen 64,65 abgenommen zu werden.

In Fig. 8 erkennt man in einer Draufsicht eine bevorzugte Ausbildungsform der Vertiefung 38 mit dem Eingriffsabschnitt 71 des Rastelementes 37. Die Vertiefung 38 weist einen trapezförmigen Querschnitt ebenso auf wie der Eingriffabschnitt 71. Dabei liegen die schrägen Flächen 75 der Vertiefung 38 und des Eingriffsabschnittes 71 aneinander. Die Vertiefung 38 ist im Beispiel entlang der Längsachse 76 etwa 40 mm lang, so daß die jeweils beiden schrägen Flächen 75 eine genügend große Auflage für das Rastelement 37 in der Vertiefung 38 bilden. Die auftretende Flächenpressung beim Zurückdrehvorgang bleibt somit in vertretbaren Grenzen.

Eine weitere Variante zu Fig. 8 zeigt Fig. 9. Der Querschnitt der Vertiefung 38 und des Eingriffs abschnittes 71 braucht nicht unbedingt trapezförmig zu sein. Es können verschiedene ebene, entlang der Achse der Antriebswelle 27 verlaufende Profilflächen vorgesehen sein, die nur so ausgebildet sein müssen, daß zwischen der Vertiefung 38 und dem Eingriffsabschnitt 71 des Rastelements 37, was auch für den trapezförmigen Querschnitt zutrifft, keine Selbsthemmung eintritt. Im Beispiel sind die beiden seitlichen Flächen 77 der Vertiefung 38 und des Eingriffsabschnittes 71 bogenförmig gestaltet und durch einen ebenen Abschnitt 78 miteinander verbunden.

In den Fig. 10 und 11 sind schließlich noch Varianten zu Fig. 2 gezeigt, wonach der Ständer zur Bildung der in das Gehäuse 12 einsetzbaren Baueinheit in Verbindung mit der Gehäusekappe 9 auf verschiedene Weise ausgeführt werden kann. Gemäß Fig. 10 besteht der Ständer aus einem Gußblock 79, der die Lagerung 31 umfaßt und einen davon ausgehenden Ansatz 80 aufweist, an dessen oberer Seite ein Flansch 81 zur Befestigung des Lagers 30 für die Antriebswelle 27 sowie der Gehäusekappe 9 vorgesehen ist. Der nicht dargestellte untere Teil des Gußblocks 79 kann die in Fig. 2 gezeigte Raumform aufweisen.

Die Gehäusekappe 9 kann übrigens eine Fassung für eine elektrische Beleuchtung aufnehmen, wobei mindestens die Abschlußhaube 40 (Fig. 2) transparent ausgebildet sein kann.

Beim Beispiel der Fig. 11 sind die Flanschplatte 22 und die das Lager 30 aufnehmende Platte der Gehäusekappe 9 über ein Flanschrohr 82 miteinander verbunden, das an beiden Enden Flansche 81 aufweist. Die Lagerung 31 ist in diesem Falle unmittelbar an der Flanschplatte 22 befestigt, beispielsweise angeschweißt.

## Patentansprüche

1. Schwenktüranordnung für Durchgangsanlagen mit einer berührungslos wirkenden Personenabtasteinrichtung zur Betätigung eines elektromotorischen Schwenktürantriebes, bei der innerhalb eines am Boden verankerten, aufrecht stehenden rohrförmigen Gehäuses (12) die Lagerung (31) des Türflügels (5), seine Antriebswelle (27) mit einem Schwenkgetriebe (15) sowie der drehrichtungsumkehrbare Elektromotor (16) mit einer Überlastsicherung angeordnet sind sowie ein unter Federdruck (73) stehendes, bei einem bestimmten Drehmoment sich lösendes Gesperre (36) zwischen einem mit dem Türflügel (5) und einem mit dem Gehäuse (12) verbundenen Teil vorgesehen ist, dadurch gekennzeichnet, daß die Lagerung (31) des Türflügels (5), seine Antriebswelle (27) mit dem Schwenkantrieb (15) sowie der Elektromotor (16) als säulenförmige Baueinheit an beiden Seiten einer Flanschplatte (22) angeordnet sind, die im ortsfesten, mit dem Boden verbundenen Gehäuse (12) geführt und an Flanschansätzen (39) verschraubt ist, und daß ein die Baueinheit umgreifendes, mit dem Türflügel (5) verbundenes und das Gesperre (36) enthaltendes Rohr (13), dessen Durchmesser demjenigen des Gehäuses (12) entspricht, axial über die das Gehäuse (12) überragende Baueinheit unter Führung auf der Antriebswelle (27) aufsetzbar ist und daß die Lagerung (31) des Türflügels (5) mit einer die Gehäusesäule (12, 13) nach oben abschließenden Gehäusekappe (9) über eine innenliegende Flanschverbindung (32) verschraubbar ist.

2. Anordnung nach Anspruch 1, dadurch gekennzeichnet, daß die Lagerung (31) des Türflügels (5) eine dem exzentrischen Schwenkantrieb (15) gegenüberliegende begrenzte Flanschanordnung (81) zur Befestigung an der Flanschplatte (22) aufweist.

3. Anordnung nach Anspruch 1 oder 2, dadurch gekennzeichnet, daß das Rohr (13) des Türflügels (5) mittels eines das Rohr (13) teilweise durchsetzenden, eine Bohrung (34) aufweisenden Steges (33) sowie mittels einer das Gesperre (36) aufnehmenden Nabe (35) auf der Antriebswelle (27) geführt ist.

4. Anordnung nach Anspruch 1 oder folgenden, dadurch gekennzeichnet, daß die Lagerung (31) des Türflügels (5) mit einem den Zwischenraum zwischen dem Steg (33) und dem Rohr (13) durchsetzenden Flanschbügel (32) mit der Gehäusekappe (9) verbunden ist.

5. Anordnung nach Anspruch 1 oder folgenden, dadurch gekennzeichnet, daß die Gehäusekappe (9) eine mit ihr verbindbare Abschlußhaube (40) aufweist.

6. Anordnung nach Anspruch 5, dadurch gekennzeichnet, daß die Abschlußhaube (40) aus einem transparenten Material, z. B. Kunststoff, besteht und die Gehäusekappe (9) eine Fassung für eine elektrische Beleuchtung aufweist.

7. Anordnung nach Anspruch 1 oder einem der folgenden, dadurch gekennzeichnet, daß der Schwenkantrieb (15) für den Türflügel (5) aus einer mit der Antriebswelle (27) drehstarr verbundenen, gabelartigen sowie radial vorstehenden Kulisse (25) und aus einer vom Elektromotor (16) angetriebenen, exzentrisch zu seiner Antriebswelle (27) gelagerten, in die Kulisse (25) eingreifenden Rolle (24) besteht.

8. Anordnung nach Anspruch 7, dadurch gekennzeichnet, daß die Antriebswelle (27) einen die Nabe der Kulisse (25) überragenden, den Bewegungsbereich der Rolle (24) begrenzenden zapfenartigen Ansatz (41) aufweist.

9. Anordnung nach Anspruch 8, dadurch gekennzeichnet, daß der Durchmesser des zapfenartigen Ansatzes (41) so bemessen ist, daß die Anschlagstellungen der Rolle (24) bei beiden Drehrichtungen des Elektromotors (16) in einem Winkel von 90°, bezogen auf die Drehstellung der Kulisse (25), zueinander stehen, und in den beiden Totpunktlagen eine Blockierung bilden.

10. Anordnung nach Anspruch 7 oder folgenden, dadurch gekennzeichnet, daß die Kulisse (25) auf der Antriebswelle (27) in verschiedenen Winkelstellungen, insbesondere in einer Teilung von 90", befestigbar ist.

11. Anordnung nach Anspruch 7 oder folgenden, dadurch gekennzeichnet, daß die Rolle (24) in ihrer Anschlagstellung schnappverschlußartig (42, 43) mit der Kulisse (25) zur Bildung einer Rückschlagsperre verbunden ist.

12. Anordnung nach Anspruch 1 oder einem der folgenden, dadurch gekennzeichnet, daß der Elektromotor (16) als kurzschlußfester Getriebemotor ausgebildet und mit einem elektronischen Zeitrelais zur Steuerung der Laufzeit und der Laufrichtung versehen ist.

13. Anordnung nach Anspruch 1 oder einem der folgenden, dadurch gekennzeichnet, daß das Gesperre (36) aus einer entlang einer Mantellinie der Antriebswelle (27) verlaufenden, im Querschnitt etwa keilförmigen Vertiefung (38) sowie aus einem passenden, im Rohr (13) des Türflügels (5) geführten, federbelasteten Rastelement (37) besteht.

14. Anordnung nach Anspruch 13, dadurch gekennzeichnet, daß im Rohr (13) des Türflügels (5) eine radial nach innen ragende Nabe (35) starr angeordnet ist, die eine Bohrung (61) zur Führung der Antriebswelle (27) sowie eine quer hierzu verlaufende Bohrung (63) zur Führung des Rastelementes (37) mit seiner Andrückfeder (73) aufweist.

15. Anordnung nach Anspruch 14, dadurch gekennzeichnet, daß die Nabe (35) einen über das Rohr (13) nach außen vorstehenden Ansatz (64) aufweist, auf dem der Rahmen (66) des Türflügels (5) geführt und befestigt ist.

16. Anordnung nach Anspruch 13 oder folgenden, dadurch gekennzeichnet, daß in der Querbohrung (63) der Nabe (35) ein auf die Andrückfeder (73) einwirkendes Schubteil (68) geführt ist, das von außen her mittels einer Schraube (67) verstellbar und diese vom Rahmen (64) des Türflügels (5) überdeckt ist.

17. Anordnung nach Anspruch 1 oder einem der folgenden, dadurch gekennzeichnet, daß die Personenabtasteinrichtung aus einer in einem Pfosten (3) angeordneten, einen kegelförmigen Lichtstrahl (58) erzeugenden Sendediode (6) und aus einem, im gegenüberliegenden Pfosten (4) angeordneten gekrümmten Reflektor (7) besteht. Stückliste

## Claims

1. A hinged door arrangement for passage installations having a device which detects a person and acts in a contact-free manner for actuating an alectromotive hinged door drive, in the case of which the mounting (31) of the door leaf (5), its drive shaft (27) with a pivot gear system (15) and the electromotor (16), whose direction of rotation can be reversed and which has an overload safety device, are disposed inside an upright tubular housing (12) anchored on the ground, and a locking mechanism (36), which is under spring pressure (73) and is released at a particular torque, is provided between a part connected to the door leaf (5) and a part connected to the housing (12), characterized in that the mounting (31) for the door leaf (5), its drive shaft (27) with the pivot gear system (15) and the electromotor (16) are disposed as a columnar constructional unit on both sides of a flanged plate (22) which is guided in the stationary housing (12) connected to the ground (12) and is bolted to flange attachments (39); and in that a tube (13), which embraces the constructional unit, is connected to the door leaf (5) and contains the locking mechanism (36) and whose diameter corresponds to the diameter of the housing (12), can be placed over the constructional unit projecting above the housing (12) by guiding on the drive shaft (27); and in that the mounting (31) for the door leaf (5) can be bolted via an internal flange connection (32) to a housing cap (9) sealing the top of the housing column (12, 13).

2. An arrangement as claimed in claim 1, characterized in that the mounting (31) for the door leaf (5) comprises a limited flange arrangement (81) opposite the eccentric pivot drive system (15) for securing on the flanged plate (22).

3. An arrangement as claimed in claim 1 or 2, characterized in that the tube (13) of the door leaf (5) is guided on the drive shaft (27) by means of a crosspiece (33) which partially penetrates the tube (13) and comprises a bore (34), and by means of a hub (35) accommodating the locking mechanism (36).

4. An arrangement as claimed in claim 1 or the following claims, characterized in that the mounting (31) of the door leaf (5) is connected to the housing cap (9) by means of a flanged member (32) which penetrates the intermediate space between the crosspiece (33) and the tube (13).

5. An arrangement as claimed in claim 1 or the following claims, characterized in that the housing cap (9) comprises a sealing hood (40) which can be connected thereto.

6. An arrangement as claimed in claim 5, characterized in that the sealing hood (40) is made of a transparent material, e. g. plastics material, and the housing cap (9) has a mounting for an electric light.

7. An arrangement as claimed in claim 1 or the following claims, characterized in that the pivot drive system (15) for the door leaf (5) consists of a slideblock (25), which is connected in a rotationally rigid manner to the drive shaft (27), is forked and projects radially, and of a roller (24) which is driven by the electromotor (16), is mounted eccentrically with respect to the drive shaft thereof and engages in the slideblock (25).

8. An arrangement as claimed in claim 7, characterized in that the drive shaft (27) comprises a pin-like attachment (41) which projects above the hub of the slideblock (25) and limits the range of movement of the roller (24).

9. An arrangement as claimed in claim 8, characterized in that the diameter of the pin-like attachment (41) is dimensioned such that the stop positions of the roller (24) are at an angle of 90° with respect to one another, in relation to the rotational position of the slideblock (25), in both directions of rotation of the electromotor (16), and form a block in both dead centre positions.

10. An arrangement as claimed in claim 7 or the following claims, characterized in that the slideblock (25) can be secured on the drive shaft (27) in various angular positions, in particular in a division of 90°.

11. An arrangement as claimed in claim 7 or the following claims, characterized in that in its stop position the roller (24) is connected to the slideblock (25) in the manner of a snap closure (42, 43) in order to form a rebound barrier.

12. An arrangement as claimed in claim 1 or one of the following claims, characterized in that the electromotor (16) is formed as a short-circuit- proof geared motor and is provided with an electronic timing relay for controlling the running time and running direction.

13. An arrangement as claimed in claim 1 or one of the following claims, characterized in that the locking mechanism (36) consists of a depression (38), which extends along a surface line of the drive shaft (27) and is approximately wedge-shaped in cross-section, and of a matching, spring-loaded detent element (37) which is guided in the tube (13) of the door leaf (5).

14. An arrangement as claimed in claim 13, characterized in that a radially inwardly projecting hub (35) is rigidly disposed in the tube (13) of the door leaf (5) and comprises a bore (61) for guiding the drive shaft (27) and a bore (63), extending transversely thereto, for guiding the detent element (37) with its pressing spring (73).

15. An arrangement as claimed in claim 14, characterized in that the hub (35) comprises an attachment (64) which projects outwardly over the tube (13) and on which the frame (66) of the door leaf (5) is guided and secured.

16. An arrangement as claimed in claim 13 or the following claims, characterized in that a thrust part (68), which acts on the pressing spring (73), is guided in the transverse bore (63) of the hub (35) and can be adjusted from the exterior by means of a screw (67) and the latter is covered by the frame (64) of the door leaf (5).

17. An arrangement as claimed in claim 1 or one of the following claims, characterized in that the device for detecting a person consists of a transmitting diode (6), which is disposed in a post (3) and generates a wedge-shaped light- beam (58), and of a curved reflector (7) disposed in the opposite post (4).

## Revendications

1. Agencement de porte pivotante pour des portillons, comprenant un dispositif de détection des personnes agissant sans contact et destiné à actionner un entraînement de porte pivotante à moteur électrique, dans lequel à l'intérieur d'une enveloppe (12) tubulaire, verticale et ancrée au sol sont disposés l'ensemble formant palier (31) du battant de porte (5), son arbre d'entraînement (27) avec un mécanisme d'orientation (15), ainsi que le moteur électrique (16) à sens de rotation pouvant être inversé et ayant un dispositif de protection contre une surcharge, et dans lequel il est prévu entre une partie reliée au battant de porte (5) et une partie reliée à l'enveloppe (12) un mécanisme d'encliquetage (36) soumis à la pression d'un ressort (73)-et se déclenchant pour un couple de rotation déterminé, caractérisé en ce que l'ensemble formant palier (31) du battant de porte (5), son arbre d'entraînement (27) avec le mécanisme d'orientation (15), ainsi que le moteur électrique (16) sont disposés en tant qu'unité en forme de colonne des deux côtés d'une plaque formant bride (22) qui est guidée à poste fixe avec l'enveloppe (12) reliée au sol et qui est vissée sur des collerettes formant bride (39) et en ce qu'un tube (13), qui entoure l'unité, qui est relié au battant de porte (5), qui contient le mécanisme d'encliquetage (36) et dont le diamètre correspond à celui de l'enveloppe (12) peut être enfilé axialement sur l'unité faisant saillie de l'enveloppe en étant guidé sur l'arbre d'entraînement (27) et en ce que le palier (31) du battant de porte (5) peut être vissé par un capot (9) d'enveloppe fermant la colonne formant enveloppe (12, 13) vers le haut par un joint à brides (32) se trouvant à l'intérieur.

2. Agencement suivant la revendication 1, caractérisé en ce que l'ensemble formant palier (31) du battant de porte (5) présente un agencement à brides (81) qui est destiné à la fixation sur la plaque à brides (22) et qui est situé à l'opposé du mécanisme d'entraînement (15) excentré.

3. Agencement suivant la revendication 1 ou 2, caractérisé en ce que le tube (13) du battant de porte (5) est guidé sur l'arbre d'entraînement (27) au moyen d'une traverse (33) traversant partiellement le tube (13) et présentant un perçage (34), ainsi qu'au moyen d'un moyeu (35) de réception du dispositif de sécurité en cas de panique (36).

4. Agencement suivant la revendication 1 ou les revendications suivantes, caractérisé en ce que l'ensemble formant palier (31) du battant de porte (5) est relié au capot d'enveloppe (9) par une entretoise à brides (32) traversant l'espace compris entre la traverse (33) et le tube (13).

5. Agencement suivant la revendication 1 ou l'une des suivantes, caractérisé en ce que le boîtier d'enveloppe (9) présente une tête de fermeture (40) à laquelle il peut être relié.

6. Agencement suivant la revendication 5, caractérisé en ce que la tête de fermeture (40) est en un matériau transparent, par exemple en matière plastique, et le boîtier d'enveloppe (9) comporte un châssis pour un éclairage électrique.

7. Agencement suivant la revendication 1 ou l'une des suivantes, caractérisé en ce que le mécanisme d'orientation (15) du battant de porte (5) est constitué d'une coulisse (25) de type à fourche, en saillie radialement, et solidaire en rotation de l'arbre d'entraînement (27), et d'un roulement (24) entraîné par le moteur électrique (16) monté de manière excentrée par rapport à son arbre d'entraînement (27) et pénétrant dans la coulisse (25).

8. Agencement suivant la revendication 7, caractérisé en ce que l'arbre d'entraînement (27) comporte un prolongement (41) en forme de tourillon faisant saillie du moyeu de la coulisse (25) et délimitant l'ampleur du déplacement du roulement (24).

9. Agencement suivant la revendication 8, caractérisé en ce que le diamètre du prolongement (41) en forme de tourillon est tel que les positions de butée du roulement (24) pour les deux sens de rotation du moteur électrique (16) font un angle de 90° l'une par rapport à l'autre, rapporté à la position de rotation de la coulisse (25), et forment un blocage dans les deux positions de point mort.

10. Agencement suivant la revendication 7 ou les suivantes, caractérisé en ce que la coulisse (25) peut être fixée sur l'arbre d'entraînement (27) en des positions angulaires différentes, notamment sur un arc de 90°.

11. Agencement suivant la revendication 7 ou les suivantes, caractérisé en ce que le roulement (24) est relié en sa position de butée, à la manière d'un bouchon à déclic (42, 43) à la coulisse (25) pour former un dispositif de blocage unidirectionnel.

12. Agencement suivant la revendication 1 ou l'une des suivantes, caractérisé en ce que le moteur électrique (16) est agencé en motoréducteur résistant aux courts-circuits et est muni d'un relais électronique à retard, en vue de commander la durée de rotation et le sens de rotation.

13. Agencement suivant la revendication 1 ou l'une des suivantes, caractérisé en ce que le dispositif de blocage (36) est constitué d'un évidement (38) sensiblement cunéiforme en section droite et s'étendant le long d'une génératrice de l'arbre d'entraînement (27), ainsi que d'un élément d'encliquetage (37) chargé par un ressort et guidé en s'y adaptant dans le tube (13) du battant de porte (5).

14. Agencement suivant la revendication 13, caractérisé en ce que dans le tube (13) du battant de porte (5) est disposé, de manière rigide, un moyeu (35) faisant saillie radialement vers l'intérieur et présentant un perçage (61) de guidage de l'arbre d'entraînement (27), ainsi qu'un perçage (63) s'étendant transversalement à celui-ci, en vue de guider l'élément d'encliquetage (37) avec son ressort de pression (73).

15. Agencement suivant la revendication 14, caractérisé en ce que le moyeu (35) présente un prolongement (64) en saillie vers l'extérieur au-dessus du tube (13) et sur lequel est guidé et fixé le cadre (66) du battant de porte (5).

16. Agencement suivant la revendication 13 ou l'une des suivantes, caractérisé en ce que, dans le perçage transversal (63) du moyeu (35) est guidée une partie formant poussoir (68) agissant sur le ressort de pression (73) et pouvant être guidée de l'extérieur au moyen d'une vis (67) qui peut être recouverte par le cadre (64) du battant de porte (5).

17. Agencement suivant la revendication 1 ou l'une des suivantes, caractérisé en ce que le dispositif de détection des personnes est constitué d'une diode émettrice (6) qui est disposée dans un montant (3) et qui produit un faisceau lumineux (58) conique et d'un réflecteur (7) incurvé disposé dans un montant (4) opposé.
